# FASCICULE DE BREVET EUROPEEN

(11) **EP 2 450 017 B1**
(45) Date de publication et mention de la délivrance du brevet: **19.06.2013**
(21) Numéro de dépôt: 11306231.9
(22) Date de dépôt: 27.09.2011
(51) Int. Cl.: A61G 7/002, A61G 7/012, A61G 7/05

(54) **Procédé de montage de lit**
Verfahren zur Bettmontage
Bed assembly method

(30) Priorité: 03.11.2010 FR 1004316
(43) Date de publication de la demande: 09.05.2012
(73) Titulaire: Medicatlantic, 85670 St Paul Mont Penit (FR)
(72) Inventeur: Le Roux, David, 85670 SAINT PAUL MONT-PENIT (FR); Rambaud, Franck, 85670 SAINT PAUL MONT PENIT (FR)
(74) Mandataire: Demulsant, Xavier

(56) Documents cités:
- EP-A1- 2 116 217
- GB-A- 342 233
- JP-A- 2001 346 838

## Description

L'invention a trait au domaine des lits, et plus particulièrement au domaine des lits médicalisés.

Les lits médicalisés ont pour objectif d'accroître le confort des patients atteints de pathologies réduisant leur mobilité. Ainsi, la plupart des lits médicalisés intègrent-ils des fonctions particulières, dépendamment des besoins du patient.

Par exemple, les lits médicalisés sont généralement montés sur roulettes, afin de permettre le déplacement du lit, notamment lorsque le patient est dessus. Un système de freinage des roulettes doit alors être prévu. Un exemple de système de freinage est donné dans le document EP 0 618 088. En variante, à la place du freinage, ou de manière complémentaire, le lit peut intégrer une fonction dite ménage : le lit peut prendre deux positions, une position dans laquelle le poids du lit repose sur les roulettes, autorisant le déplacement du lit, et une position dans laquelle le poids du lit repose sur des pieds, interdisant le déplacement du lit. On pourra se reporter aux documents DE 296 02 391 et FR 2 704 143 pour des exemples de lits avec fonction ménage.

Le sommier peut également avoir un dossier inclinable, permettant au patient de prendre une position assise. A cet effet, le sommier est articulé en deux parties - une partie de tête et une partie de pieds -, un moteur contrôlé par le patient étant placé sous le sommier pour soulever la partie de tête du sommier.

Avantageusement, la hauteur du sommier est réglable. A cet effet, le sommier est par exemple monté sur des colonnes de longueur réglable comme cela est présenté dans les documents DE 295 17 817, ou encore le sommier est monté sur un système à croisillons, comme présenté dans les documents DE 297 06 683 ou FR 2 704 143. Un deuxième moteur placé sous le sommier permet de contrôler la hauteur.

D'autres accessoires peuvent également être rapportés sur le lit, comme une potence, une barrière, ou une table.

On retrouve des lits médicalisés aussi bien en milieu hospitalier que chez les particuliers. En effet, dépendamment de la durée de la convalescence du patient, ce dernier peut nécessiter ou simplement préférer des soins dispensés à domicile. Il est donc nécessaire de pouvoir transporter les lits facilement.

Du fait des fonctionnalités variées et des accessoires du lit, ce dernier est bien souvent encombrant et de poids important, de sorte que son transport de chez le constructeur jusqu'au lieu d'utilisation est pénible. En particulier, les dimensions du lit ne sont pas adaptées aux lieux autres que les hôpitaux ou des établissements spécialisés.

C'est pourquoi, les lits médicalisés sont plus généralement transportés dans une position pliée diminuant l'encombrement, puis sont installés dans leur position d'utilisation finale sur place par un technicien.

Ainsi, par exemple, le lit est amené sur place dans un état démonté, puis il est monté par le technicien. Le document FR 2 769 832 décrit un exemple d'un tel lit. Le lit comprend deux parties qui sont indépendantes l'une de l'autre pour le transport, et peuvent prendre une position verticale ou une position horizontale par rapport aux roues. Ainsi, pour le transport, les deux parties sont mises en position verticale par rapport aux roues et sont fixées l'une contre l'autre, l'encombrement étant alors minimal. Puis, une fois sur place, les deux parties sont séparées et amenées en position horizontale par rapport aux roues. Deux techniciens manipulant chacun une partie du lit basculent alors conjointement les deux parties pour les aligner et former le lit.

Bien que diminuant l'encombrement lors du transport, un tel montage se révèle fastidieux car l'alignement des deux parties, en plus de nécessiter une connaissance de la méthode de montage, requiert la présence de deux techniciens.

On connaît également des lits pliables, qui ne nécessitent qu'un déploiement pour obtenir le lit dans sa position d'utilisation. Le document EP 1 658 787 présente un exemple d'un tel lit pliable. Le lit comprend deux parties articulées l'une par rapport à l'autre, de sorte qu'elles peuvent être rabattues l'une contre l'autre pour le transport ou déployées dans le prolongement l'une de l'autre pour l'utilisation par le patient.

Toutefois, de tels lits pliables ne sont pas suffisamment adaptables pour une application large aux lits médicalisés.

En effet, ainsi qu'il a déjà été expliqué plus haut, les lits médicalisés sont spécifiques aux besoins des patients, de sorte que de nombreuses fonctionnalités ou accessoires peuvent être nécessaires, mais qu'un lit pliable ne permet pas d'intégrer du fait de ses propres spécificités. Par exemple, dans le lit pliable dans le document EP 1 658 787, et GB 342 233, il n'est pas possible d'intégrer des fonctionnalités telles qu'un réglage de la hauteur du sommier sans entraver le mécanisme de pliage du lit. En outre, un tel lit pliable ne peut pas être décomposé en plusieurs éléments pour le transport et le stockage.

De ce fait, de tels lits ne peuvent pas proposer une large gamme de fonctionnalités différentes selon les besoins des patients.

La présente invention a notamment pour but de pallier aux divers inconvénients précités et de proposer une solution.

Un premier objet de l'invention est de proposer un procédé de montage d'un lit facilitant l'installation du lit.

Un deuxième objet de l'invention est de proposer un procédé de montage d'un lit par une unique personne.

Un troisième objet de l'invention est de proposer un procédé de montage d'un lit, le lit pouvant intégrer divers fonctionnalités et accessoires.

Un quatrième objet de l'invention est de proposer un procédé de montage d'un lit ne requérant aucun moyen de montage spécial.

A cet effet, selon un premier aspect, l'invention propose selon un premier aspect un procédé de montage d'un lit, le lit comprenant:
- une base,
- un sommier,
   le procédé comprenant les étapes suivantes:
- création d'un premier point de rotation entre le sommier et la base, le sommier étant dans une position verticale par rapport à la base;
- basculement du sommier autour du premier point de rotation ;
- création d'un deuxième point de rotation entre le sommier et la base ;
- suppression du premier point de rotation entre le sommier et la base par basculement du sommier autour du deuxième point de rotation, le sommier étant alors amené en position horizontale par rapport à la base.

Le procédé permet ainsi à un seul opérateur de monter de manière simple le sommier sur la base du lit, sans l'assistance d'une autre personne.

Selon un deuxième aspect, l'invention propose un procédé de montage d'un lit, le lit comprenant :
- une base,
- un sommier comportant deux portions indépendantes,
le procédé comprenant les étapes suivantes :
- création d'un premier point de rotation entre une première portion du sommier et la base, la première portion du sommier étant dans une position verticale par rapport à la base ;
- basculement de la première portion du sommier autour du premier point de rotation ;
- création d'un deuxième point de rotation entre la première portion du sommier et la base ;
- création d'un troisième point de rotation entre la deuxième portion du sommier et la base, la deuxième portion du sommier étant dans une position verticale par rapport à la base ;
- basculement de la deuxième portion du sommier autour du troisième point de rotation ;
- création d'un quatrième point de rotation entre la deuxième portion de sommier et la base ;
- suppression du premier point de rotation et du troisième point de rotation par basculement de la première portion du sommier et de la deuxième portion du sommier respectivement autour du deuxième point de rotation et du quatrième point de rotation, les deux parties du sommier étant alors amenées en position horizontale par rapport à la base ;
- fixation des portions du sommier dans le prolongement l'une de l'autre.

En décomposant le sommier en deux portions, l'opérateur soulève des charges moins importantes, à savoir deux portions de sommier au lieu d'un sommier complet à poser sur la base, pour monter le lit, facilitant davantage son assemblage.

Le basculement de la première portion de sommier et de la deuxième portion de sommier peut être accompagné d'un glissement de la deuxième portion de sommier sur le quatrième point de rotation, afin d'abouter aisément l'une contre l'autre les deux portions, de sorte que les deux portions de sommier forment une surface continue.

Selon un troisième aspect, l'invention propose un lit pour la mise en oeuvre du procédé, le lit comprenant :
- une base ;
- une portion de sommier.

La base comporte un premier point d'accroche et un deuxième point d'accroche. La portion de sommier comporte également un premier point d'accroche et un deuxième point d'accroche. La distance entre le premier point d'accroche et le deuxième point d'accroche de la base est alors sensiblement égale à la distance entre le premier point d'accroche et le deuxième point d'accroche de la portion de sommier, le premier point de rotation du procédé étant obtenu par mise en coïncidence du premier point d'accroche de la base avec le premier point d'accroche de la portion de sommier, le deuxième point de rotation du procédé étant obtenu par mise en coïncidence du deuxième point d'accroche de la base avec le deuxième point de la portion de sommier.

Ainsi, en mettant le premier point d'accroche de la portion de sommier en coïncidence avec le premier point d'accroche de la base pour obtenir le premier point de rotation, un simple basculement de la portion de sommier autour du premier point de rotation assure la mise en coïncidence du deuxième point d'accroche de la portion de sommier avec le deuxième point d'accroche de la base pour former le deuxième point d'accroche.

Ce basculement se fait aisément par un simple opérateur, et ne requiert ni assistance d'une autre personne, ni outils spéciaux. L'opérateur n'a pas à soulever la portion de sommier pour former le deuxième point d'accroche, ajoutant à la facilité de montage.

Selon un mode de réalisation, le premier point d'accroche de la base est porté par des supports fixés sur la base, le premier point d'accroche de la portion de sommier est formé sur une traverse.

Dans le cas où le lit comprend une deuxième portion de sommier, on prévoit que la base comporte un troisième point d'accroche et un quatrième point d'accroche. La deuxième portion de sommier comporte également un troisième point d'accroche et un quatrième point d'accroche. La distance entre le troisième point d'accroche et le quatrième point d'accroche de la base est égale à la distance entre le troisième point d'accroche et le quatrième point d'accroche de la deuxième portion de sommier, le troisième point de rotation étant obtenu par mise en coïncidence du troisième point d'accroche de la base avec le troisième point d'accroche de la deuxième portion de sommier, le quatrième point de rotation étant obtenu par mise en coïncidence du quatrième point d'accroche de la base avec le quatrième point d'accroche de la deuxième portion de sommier.

Ainsi, la deuxième portion de sommier est montée sur la base aussi aisément que la première portion de sommier, tout en divisant la charge du sommier en deux, de sorte que la charge soulevée par l'opérateur est diminuée.

Selon un mode de réalisation, le troisième point d'accroche de la base est formé par des ergots en saillie sur la base et dans lequel le troisième point d'accroche de la deuxième portion de sommier est formé par des crochets.

Avantageusement, la base comprend un cadre et un système de réglage de la hauteur des portions de sommier par rapport au cadre à croisillon, le premier point d'accroche et le troisième point d'accroche de la base étant portés par le cadre, une première barre du croisillon portant le deuxième point d'accroche de la base et une deuxième barre du croisillon portant le quatrième point d'accroche de la base.

Ainsi, le sommier est directement monté en association avec le système de réglage de la hauteur, sans étapes supplémentaires.

De préférence, le système de réglage de la hauteur comprend deux croisillons, la première barre de chaque croisillon portant un deuxième point d'accroche et la deuxième barre de chaque croisillon portant un quatrième point d'accroche de la base, de manière à assurer le fonctionnement des croisillons entre le cadre et le sommier, sans qu'il ne soit nécessaire de procéder à des étapes d'installation ou de réglage supplémentaires.

Avantageusement, la base comprend un cadre avant et un cadre arrière, articulés l'un par rapport, la base pouvant prendre deux positions :
- une position pliée, dans laquelle le cadre avant et le cadre arrière forment un angle sensiblement droit ;
- une position déployée, dans laquelle le cadre avant est dans un même plan que le cadre arrière.

Ainsi, le lit peut être stocké ou transporté avec un encombrement moindre en pliant la base et en rapportant dessus les portions de sommier ainsi que des accessoires ou autres éléments du lit. Pour mettre en place le lit, il suffit alors de l'amener sur place avec la base pliée, de retirer le sommier et autres accessoires ou éléments, de déplier la base, puis de monter la ou les portions de sommier selon le procédé de montage. Le lit permet alors non seulement de répondre aux exigences de transport et de stockage, mais également d'offrir un procédé de montage simple et avantageux.

D'autres objets et avantages de l'invention apparaîtront à la lumière de la description faite ci-après en référence aux dessins annexés dans lesquels :
- la figure 1 est une vue de côté de la base pliée d'un lit comprenant deux cadres ;
- la figure 2 est une vue de côté de la base de la figure 1 sur laquelle sont fixés différents éléments et accessoires du lit ;
- la figure 3 est une vue de côté de la base de la figure 1 dans une position déployée ;
- la figure 4 est une vue de côté de la base de la figure 3 dans laquelle les deux cadres sont bloqués ;
- la figure 5 est une vue de côté du lit selon un premier mode de réalisation comprenant la base de la figure 1 et un sommier comportant deux portions ;
- la figure 6 est une vue de côté du lit de la figure 5 dans une première étape de montage ;
- la figure 7 est une vue en perspective du lit de la figure 6 ;
- la figure 8 est une vue similaire à la figure 6 du lit selon un deuxième mode de réalisation ;
- la figure 9 est une vue en perspective du lit de la figure 8 ;
- la figure 10 est une vue de côté du lit de la figure 6 dans une deuxième étape de montage ;
- la figure 11 est une vue en perspective du lit de la figure 10 ;
- la figure 12 est une vue de côté du lit de la figure 8 dans une deuxième étape de montage ;
- la figure 13 est une vue de côté du lit de la figure 5 dans une troisième étape de montage ;
- la figure 14 est une vue en perspective du lit de la figure 13 ;
- la figure 15 est une vue de côté de la figure 8 dans une troisième étape de montage ;
- la figure 16 est une vue de côté du lit de la figure 5 dans une quatrième étape de montage ;
- la figure 17 est une vue en perspective du lit de la figure 16 ;
- la figure 18 est une vue de côté du lit de la figure 8 dans une quatrième étape de montage ;
- la figure 19 est une vue de côté du lit de la figure 5 dans une cinquième étape d'assemblage ;
- la figure 20 est une vue de côté du lit de la figure 5 dans une sixième étape d'assemblage ;
- la figure 21 est une vue de côté du lit de la figure 5 dans une sixième et finale étape d'assemblage.

Sur les figures 5 à 21 est représenté un lit 1, et plus particulièrement un lit médicalisé, comprenant une base 2 et un sommier 3.

La base 2 comprend un cadre 4 formé de deux longerons 5 parallèles reliés entre eux par deux traverses 6, chaque traverse 6 étant fixée sur une portion 7 extrême de chaque longeron 5.

La base 2 repose sur le sol par l'intermédiaire de roulettes 8. De préférence, les roulettes 8 sont au moins au nombre de quatre, sont multidirectionnelles et sont fixées sur les portions 7 extrêmes des longerons 5.

Selon le mode de réalisation préféré, le cadre 4 de la base est formé d'un cadre 4a avant et d'un cadre 4b arrière, chacun comprenant une portion 5a, 5b de chaque longeron 5.

Ainsi, le cadre 4a avant comprend-il deux portions 5a de longeron et une traverse 6a. Une traverse 9 supplémentaire placée entre les deux portions 5a de longeron 5 permet de rigidifier le cadre 4a avant. Chaque portion 5a de longeron 5 est munie, à ses deux portions extrêmes, d'une roulette 8a, de sorte que le cadre 4a avant comporte quatre roulettes 8a.

Le cadre 4b arrière comprend deux portions 5b de longeron 5 de longueur supérieure à celle des portions 5a de longeron 5 du cadre 4a avant, et comprend également une traverse 6b. Une traverse 10 supplémentaire placée entre les deux portions 5b de longeron 5 du cadre 4b arrière permet de même de rigidifier l'ensemble. Une roulette 8b est placée sur une portion 11 extrême arrière de chacun des deux portions 5b de longeron 5 du cadre 4b arrière de la base 2.

Le cadre 4a avant et le cadre 4b arrière sont articulés l'un par rapport à l'autre, de sorte que la base 2 peut prendre deux positions :
- une position pliée, dans laquelle le cadre 4a avant forme un angle sensiblement droit avec le cadre 4b arrière. Plus précisément, les portions 5a de longeron 5 du cadre 4a avant et les portions 5b de longeron 5 du cadre 4b arrière forment un angle sensiblement droit ;
- une position déployée, dans laquelle le cadre 4a avant est dans un même plan que le cadre 4b arrière. Plus précisément, chaque portion 5a de longeron 5 du cadre 4a avant est sensiblement dans le prolongement d'une des portions 5b de longerons 5 du cadre 4b arrière.

Dans ce qui suit, la direction longitudinale et la direction transversale font référence respectivement à la direction des longerons 5 et des traverses 6 du cadre 4 de la base 2 en position déployée.

Le cadre 4 de la base 2 déployée définit un plan horizontal. Toute direction perpendiculaire au plan horizontale est alors dite verticale.

Le terme « hauteur » serait pris ici comme exprimant la distance selon la direction verticale.

Une portion 12 extrême avant de chacune des portions 5b de longeron 5 du cadre 4b arrière comporte une plaque 13, la plaque 13 étant munie d'un perçage 14 transversal oblong et d'une encoche 15 en L. Une portion 16 extrême avant de chaque portion 5a de longeron du cadre 4a avant comporte alors deux ergots 17, 18 transversaux :
- un ergot 17 logé dans le perçage 14 oblong, faisant office d'axe de rotation du cadre 4a avant sur le cadre 4b arrière ;
- un ergot 18 qui vient se loger dans l'encoche 15 en L lorsque la base 2 est en position déployée.

Ainsi, la base 2 du lit passe-t-elle de la position pliée à la position déployée, et inversement, par rotation des deux cadres 4a, 4b autour de l'ergot 17 logé dans le perçage 14 oblong.

Lorsque la base 2 est en position déployée, le cadre 4a avant est tiré à l'opposé du cadre 4b arrière : l'ergot 17 logé dans le perçage 14 oblong glisse jusqu'à venir en butée dans le perçage 14, de même que l'ergot 18 logé dans l'encoche 15 en L glisse jusqu'au fond de l'encoche 15, de sorte que la rotation relative des cadres 4a avant et 4b arrière est bloquée. Des moyens de blocage de la base en position empêchent l'ergot 18 de sortir de l'encoche en L, afin de s'assurer que les portions 5a et 5b de longeron deux cadres 4a et 4b de la base demeurent dans le prolongement l'une de l'autre.

La base 2 comprend avantageusement un système 19 de réglage de la hauteur du sommier 3 par rapport au cadre 4. Par exemple, le système 19 de réglage de la hauteur comprend des colonnes télescopiques montées entre le cadre 4 de la base 2 et le sommier 3, un système de commande permettant d'ajuster la hauteur des colonnes.

Selon le mode de réalisation préféré, le système 19 de réglage de la hauteur comprend deux croisillons 20 symétriques. Chaque croisillon 20 comprend une paire de barres :
- une première barre 21 est montée à une portion 22 extrême inférieure en liaison pivot glissant le long d'un longeron 5 du cadre 4 de la base 2, par exemple dans une gouttière 23 prévue sur le longeron 5, tandis qu'elle est montée à une portion 24 extrême supérieure en liaison pivot sur le sommier 3 ;
- inversement, une deuxième barre 25 est montée à une portion 26 extrême inférieure en liaison pivot sur un longeron 5 du cadre 4 de la base 2 et est montée à une portion 27 extrême supérieure en liaison pivot glissant sur le sommier, par exemple dans une gouttière 28 prévue à cet effet sur le sommier 3.

Les deux barres 21, 25 de chaque croisillon 20 sont appariées entre elles dans une portion 29 intermédiaire par une liaison pivot.

On comprend que toutes les liaisons pivot mentionnées sont réalisées autour d'axes transversaux.

Ainsi, en faisant varier l'angle entre les paires de barres 21, 25 des croisillons 20, la hauteur des extrémités supérieures des barres 21, 25 par rapport au cadre 4 de la base 2 varie également. Un moteur commandant un piston 30 placé entre une traverse 6 du cadre 4 de la base 2 et une barre 31 transversale reliant les deux deuxièmes barres 25 symétriques des croisillons 20 permet de commander l'angle entre les barres 21, 25.

Selon le mode de réalisation préféré, le système 19 de réglage de la hauteur à croisillons 20 est avantageusement utilisé comme moyens de blocage de la base 2 en position déployée. A cet effet, la portion 22 extrême inférieure des premières barres 21 des croisillons 20 est montée en liaison pivot glissant sur le cadre 4b arrière, et la portion 26 extrême inférieure des deuxièmes barres 25 des croisillons 20 est montée pivotante sur le cadre 4a avant. Les croisillons 20 sont alors mis en oeuvre pour maintenir les cadres 4a et 4b écartés l'un de l'autre en appliquant une charge sur les deuxièmes barres 25 des croisillons 20. En effet, le piston 30 étant bloqué, par application d'une charge sur les portions 27 extrêmes supérieures des deuxièmes barres, 25 des croisillons 20, les deuxièmes barres 25 tendent à pousser sur le cadre 4a avant par la liaison pivot et sur le cadre 4b arrière par l'intermédiaire du piston 30, de manière à écarter les deux cadres 4a, 4b. L'ergot 18 dans l'encoche 15 en L se met alors au fond de l'encoche en L, empêchant les deux cadres 4a, 4b de pivoter. Puis, lorsque le piston 30 est actionné, ce dernier prenant appui sur la traverse 6b du cadre 4b arrière, l'écartement entre les deux cadres 4a et 4b est entretenu.

Avantageusement, la liaison pivot des deuxièmes barres 25 des croisillons 20 sur le cadre 4a avant est utilisée pour pivoter le cadre 4a avant sur le cadre 4b arrière. Ainsi, lorsque l'ergot 17 dans le perçage 14 oblong n'est pas en appui sur un des bords arrondis du perçage 14 oblong, il n'est pas nécessaire de soutenir un des cadres 4a, 4b, le pivotement étant obtenu par la liaison des deuxièmes barres 25 sur le cadre 4a avant. L'ergot 17 dans le perçage 14 oblong sert alors à guider le cadre 4b arrière sur le cadre 4a avant.

Le sommier 3 comprend un châssis 32 de forme sensiblement rectangulaire, comprenant au moins deux longerons 33 reliés par deux traverses 34 à chacune de leur portion 35 extrême, à l'intérieur duquel est placée une surface 36 de couchage, par exemple formée par des lattes transversales. Avantageusement, la surface 36 de couchage comprend une partie 36a de pieds et une partie 36b de tête, chaque partie pouvant être articulée en rotation sur le châssis 32 pour prendre deux positions :
- une position plane, dans laquelle la partie 36a, 36b de la surface 36 de couchage est sensiblement parallèle au plan défini par le châssis 32 rectangulaire, et
- une position relevée, dans laquelle la partie 36a, 36b de la surface 36 de couchage forme un angle non nul avec le plan défini par le châssis 32 rectangulaire.

A des fins de simplification, on appellera « dessus du sommier 3 » la région vers laquelle la surface 36 de couchage se relève, et « dessous du sommier 3 » la région opposée.

Afin de pouvoir prendre une position plane ou une position pliée, chaque partie 36a, 36b de la surface 36 de couchage est reliée au châssis 32 par l'intermédiaire d'un piston commandé par un moteur, pistons et moteurs étant avantageusement placés sous le sommier 3.

Selon le mode de réalisation préféré, le sommier 3 comprend deux portions 3a, 3b indépendantes : une première portion 3a dite de tête et une deuxième portion 3b dite de pieds. Chaque portion 3a, 3b comprend au moins une portion 33a, 33b de chacun des longerons 33 et une traverse 34a, 34b du châssis 32, ainsi qu'une partie 36a, 36b de la surface de couchage montée articulée comme décrit précédemment, à savoir la partie 36a de pieds de la surface 36 de couchage est montée sur la portion 3a de tête et la partie 36b de tête de la surface 36 de couchage est montée sur la portion 3b de pieds du sommier 3.

Il va maintenant être décrit le procédé de montage, par un opérateur, du lit 1 décrit selon le mode de réalisation préféré.

Le lit 1 est amené sur son lieu de montage en position pliée. Ainsi, la base 2 est en position pliée, et les différents éléments et accessoires du lit peuvent être fixés sur la base ainsi pliée. Plus précisément, la base 2 pliée repose au sol sur son cadre 4a avant. Du fait de la dimension du cadre 4a avant par rapport au cadre 4b arrière, la surface au sol occupée par la base 2 pliée est moindre que celle occupée en position déployée. Les deux portions 3a, 3b du sommier 3 sont fixées de part et d'autres du cadre 4b arrière, et en appui sur le cadre 4a avant. Des accessoires tels qu'une potence, une tête et un pied de lit peuvent également être rapportés sur la base 2 pliée, par exemple en les fixant sur les portions 3a, 3b de sommier 3. Ainsi, le lit 1 plié présente un encombrement moindre à la fois pour le transport et pour le stockage.

Une fois amené sur place, le lit 1 peut être monté. Les éléments et accessoires sont retirés de la base 2 pliée, ainsi que les deux portions 3a, 3b du sommier 3. La base 2 pliée est basculée sur le cadre 4b arrière, puis est mise et bloquée en position déployée. Les roulettes 8 sont de préférence bloquées par un système de freinage centralisé ou placé sur chacune des roulettes 8.

En actionnant le système 19 de réglage de la hauteur du sommier 3, les extrémités supérieures des barres 21, 25 des croisillons 20 sont amenées à une hauteur prédéterminée.

On définit alors sur la base 2 au moins quatre points dits d'accroche :
- un premier point 37 d'accroche de la base 2, en pratique deux premiers points 37 d'accroche disposés selon la direction transversale sur le cadre 4a avant ;
- un deuxième point 38 d'accroche de la base 2, par exemple placé sur les croisillons 20, en pratique deux deuxièmes points 38 d'accroche placés sur la portion 24 extrême supérieure de la première 21 barre de chaque croisillon 20 ;
- un troisième point 39 d'accroche de la base 2, en pratique deux troisièmes points 39 d'accroche disposés selon la direction transversale sur le cadre 4b arrière ;
- un quatrième 40 point d'accroche par exemple placé sur les croisillons 20, en pratique deux quatrièmes points 40 d'accroche placés sur la portion 27 extrême supérieure de la deuxième barre 25 de chaque croisillon 20.

Chaque point 37, 38, 39, 40 d'accroche de la base 2 correspond à un point d'accroche sur le sommier 3. Ainsi, on définit sur le sommier 3 quatre points d'accroche, en pratique huit, de la manière suivante :
- un premier point 41 d'accroche, en pratique deux premiers points 41 d'accroche, sont placés sur la portion 3a de tête du sommier 3 ;
- un deuxième point d'accroche 42, en pratique deux deuxièmes points 42 d'accroche, est placé sur la portion 3a de tête de telle sorte que la distance entre le premier point 41 d'accroche, respectivement les deux premiers points 41 d'accroche, et le deuxième point 42 d'accroche, respectivement les deux deuxièmes points 42 d'accroche, de la portion 3a de tête du sommier 3 est sensiblement égale à la distance entre le premier point 37 d'accroche, respectivement les deux premiers points 37 d'accroche, et le deuxième point 38 d'accroche, respectivement les deux deuxièmes points 38 d'accroche, de la base 2 ;
- un troisième point 43 d'accroche, en pratique deux troisièmes points 43 d'accroche, sont placés sur la portion 3b de pieds du sommier 3 ;
- un quatrième 44 point d'accroche, en pratique deux quatrièmes 44 points d'accroche, est placé sur la portion 3b de pieds de telle sorte que la distance entre le troisième point 43 d'accroche, respectivement les deux troisièmes points 43 d'accroche, et le quatrième point 44 d'accroche, respectivement les deux quatrièmes points 44 d'accroche, de la portion 3a de tête du sommier 3 est sensiblement égale à la distance entre le troisième point 39 d'accroche, respectivement les deux troisièmes points 39 d'accroche, et le quatrième point 40 d'accroche, respectivement les deux quatrièmes points 40 d'accroche, de la base 2.

A des fins de compréhension, sur chaque portion 3a, 3b du sommier 3, on définit une région arrière comprenant une traverse 34 du châssis 32 et une région avant opposée.

La région arrière d'une première portion du sommier 3, par exemple la portion 3a de tête, est amenée en appui sur le cadre 4 de la base 2 de telle sorte que les premiers points 41 d'accroche de la portion 3a de tête coïncident avec les premiers points 37 d'accroche de la base 2. Avantageusement, les premiers points 41 d'accroche de la portion 3a de tête sont portés par la traverse 34a de la portion 3a de tête.

La portion 3a de tête est alors placée dans une position dite verticale, dans laquelle les longerons 33 forment un angle non nul avec le plan horizontal. On prendra soin de positionner la portion 3a de tête de telle sorte que le dessous de la portion 3a de tête fait face aux croisillons 20.

Cette étape requiert peu d'effort, puisque le cadre 4 de la base 2, reposant sur les roulettes 8, n'est qu'à quelques centimètres du sol, en pratique entre 10 cm et 30 cm, par exemple 20 cm. Il suffit donc de soulever la portion 3a de tête du sommier 3 de quelques centimètres pour la poser sur le cadre 4 de la base 2.

Lorsque les premiers points 37 d'accroche de la base 2 et les premiers points 41 d'accroche de la portion 3a de tête du sommier 3 sont mis en coïncidence, il se crée alors un premier point 45 de rotation, en pratique deux premiers points 45 de rotation alignés transversalement, de la portion 3a de tête du sommier 3 sur la base 2, autour de la direction transversale.

Selon le mode de réalisation préféré, les premiers points 37 d'accroche de la base 2 sont localisés sur le cadre 4a avant de la base 2, au moyen de deux supports 46 fixés sur une traverse 6a du cadre 4a avant. Chaque support 46 comprend deux branches 47, 48 en L en saillie sur la traverse 6a du cadre 4a avant. Une première branche 47 dite horizontale forme un angle par exemple de 15° environ avec la direction horizontale, une deuxième branche 48 dite verticale formant un angle par exemple de 35° environ avec la direction verticale. Les deux branches 47, 48 des supports 46 ont un angle supérieur à 90°, et de préférence compris entre 95° et 120°, par exemple 110°, de sorte que la portion 3a de tête du sommier 3 peut pivoter sur les supports 46.

La traverse 34a de la portion 3a de tête du sommier 3 est alors amenée en appui sur la branche 47 horizontale des deux supports 46. Plus précisément la traverse 34a de la portion 3a de tête est en appui sur la branche 47 horizontale des supports par une de ses arêtes 49 dite de rotation. Des ergots 50 de positionnement saillent sous la portion 3a de tête du sommier 3 et viennent en contact avec la branche 48 verticale des supports 46 pour ajuster transversalement la position de la portion 3a du sommier 3 sur la base 2. Avantageusement, ladite arête 49 est abattue en congé pour faciliter la rotation. Les premiers points 41 d'accroche de la portion 3a de tête sont alors définis comme étant le centre de rotation de la traverse 34a de la portion 3a de tête autours de l'arête 49 de rotation (figure 6).

Selon un deuxième mode de réalisation, le premier point 37 d'accroche de la base 2 est localisé au moyen de patins 51 en matière caoutchouteuse, placés de manière symétrique sur chaque portion 5a de longeron 5 du cadre 4a avant de la base 2. La portion 3a de tête du sommier est alors posée sur les patins 51. Plus précisément, les premiers points 41 d'accroche de la portion de pieds sont localisés par la traverse 34a de la portion 3a de tête. Une face dite d'appui de la traverse 34a est mise en appui sur les patins 51, la résistance au glissement due aux patins 51 aidant l'opérateur à placer la portion 3a de tête sur le cadre 4 selon la position voulue. Des ergots 50 de positionnement saillent sous la traverse 34a de la portion 3a de tête pour venir en contact avec les longerons 5 de la base, permettant ainsi de placer transversalement la portion 3a de tête sur la base 2. En variante, des patins peuvent également être placés sur la face d'appui de la traverse 34a de la portion 3a de tête pour faciliter la mise en position transversale de la portion 3a de tête sur la base 2. De même que pour le mode de réalisation précédemment décrit, la traverse 34a de la portion 3a de tête comprend une arête 49 abattue en congé, de sorte que la portion 3a de tête peut pivoter sur cette arête. Les premiers points 41 d'accroche de la portion 3a de tête sont alors définis comme étant le centre de rotation de la traverse 34a de la portion 3a de tête autour de l'arête 49 (figure 8).

La portion 3a de tête est alors dans une position verticale, dans laquelle les portions 33a de longeron de la portion 3a de tête forment un angle non nul avec le plan horizontal du cadre de la base.

Le premier point 45 de rotation ainsi créé, la portion 3a de tête du sommier 3 est basculée depuis la position verticale autour de ce premier point 45 de rotation par l'opérateur, jusqu'à ce que les deuxièmes points 38 d'accroche de la base 2 et les deuxièmes points 42 d'accroche de la portion 3a de tête coïncident, formant alors un deuxième point 52 de rotation, autour de la direction transversale.

Selon le mode de réalisation préféré, les deuxièmes points 42 d'accroche de la portion 3a de tête sont formés par le centre d'un perçage 53 transversal de deux brides 54 fixées sur une barre 55 transversale sous la portion 3a de tête du sommier 3, dans la région avant. Les deuxièmes points 38 d'accroche de la base 2 sont formés par le centre d'un perçage 56 transversal sur la portion 24 extrême supérieure de la première barre 21 de chaque croisillon 20 (figures 10, 11 et 12).

Du fait du calcul de la position des deuxièmes points 42 d'accroche de la portion 3a de tête, la mise en coïncidence avec les deuxièmes points 38 d'accroche de la base 3 se fait sans effort. En pratique, un léger glissement de la portion 3a de tête sur ses premiers points 41 d'accroche, le long de la direction longitudinale, est autorisé, que ce soit sur la branche 47 horizontale des supports 46 selon le mode de réalisation préféré exemple ou sur les portions 5a de longeron du cadre 4a avant selon le deuxième mode de réalisation, de manière à absorber les jeux et à faciliter la mise en coïncidence des deuxièmes points 38, 41 d'accroche.

Une vis passée dans le perçage 53 de la bride 54 et dans le perçage 56 de la première barre 21 de croisillon 20 correspondante permet alors de former le deuxième point 52 de rotation.

A ce stade, le premier point 45 de rotation peut être supprimé, simplement en pivotant la portion 3a de tête autour du deuxième point 52 de rotation. Il sera toutefois avantageux de laisser la portion 3a de tête en appui sur le cadre 4 de la base 2, de sorte que la portion 3a de tête en appui sur quatre points, est en équilibre stable sur la base 2, pendant que l'opérateur s'occupe de la portion 3b de pieds.

La portion 3b de pieds est montée de manière sensiblement identique à celle de la portion 3a de tête.

Ainsi, la portion 3b de pieds est soulevée par l'opérateur de quelques centimètres pour mettre les troisièmes points 43 d'accroche de la portion 3b de pieds en coïncidence avec les troisièmes points 39 d'accroche de la base 2, de manière à créer un troisième point 57 de rotation, autour de la direction transversale. On prendra soin de placer la portion 3b de pieds de telle sorte que le dessous de la portion 3b de pieds fait face aux croisillons 20.

Selon le mode de réalisation préféré, les troisièmes points 39 d'accroche de la base 2 sont formés par le centre de deux ergots 58 coaxiaux dit d'accroche en saillie transversale sur les portions 5b de longeron 5 du cadre 4b arrière de la base 2, tandis que les troisièmes points 43 d'accroche de la portion 3b de pieds du sommier 3 sont formés au moyen de deux crochets 59 fixés sous la traverse 34b, dans la région arrière de la portion 3b de pieds. En effet, les crochets 59 présentent une surface 60 semi-circulaire dont le centre défini le troisième point 43 d'accroche de la portion 3b de pieds du sommier 3, venant s'accrocher sur les ergots 58 d'accroche, de sorte que la portion 3b de pieds peut pivoter autour de l'axe formé par les ergots 58 d'accroche sur les portions 5b de longeron 5 (figures 13 et 14).

Selon un autre mode de réalisation, les deux roulettes 8a du cadre arrière de la base comportent chacune une chape 61 localisant les troisièmes points 39 d'accroche sur la base 2. Plus précisément, les roulettes 8b multidirectionnelles du cadre 4b arrière sont pivotées de telle sorte qu'au moins une portion de la chape 61 de chaque roulette 8b dépasse au-delà des extrémités arrière des portions 5b de longeron 5 du cadre 4b arrière. La traverse 34b de la portion 3b de pieds du sommier 3 est alors posée sur la portion de chape 61, à distance suffisante des extrémités arrière des portions 5b de longeron 5 du cadre 4b arrière pour permettre la rotation de la portion 3b de pieds. Une arête 62 de la traverse 34b de la portion 3b de pieds est abattue en congé, pour faciliter la rotation de la portion 3b de pieds autour de cette arête 62. Dès lors, le troisième point 43 d'accroche de la portion 3b de pieds est défini comme étant le centre de rotation de la traverse 34b de la portion 3b de pieds autour de l'arête 62 (figure 15).

La portion 3b de pieds est alors dans une position verticale, dans laquelle les portions 33b de longeron 33 de la portion 3b de pieds forment un angle non nul avec le plan horizontal du cadre 4 de la base 2.

Depuis la position verticale, la portion 3b de pieds du sommier 3 est basculée autour du troisième point 56 de rotation, jusqu'à ce que les quatrièmes points 40 d'accroche de la base 2 et les quatrièmes points 44 d'accroche de la portion 3b de pieds coïncident, de manière à former un quatrième point 63 de rotation.

Selon le mode de réalisation préféré, la portion 3b de pieds du sommier 3 comprend deux montants 64 symétriques, parallèles aux portions 33b de longeron 33 et fixés dans la partie avant, sous la partie 3b de pieds du sommier 3. Les quatrièmes points 44 d'accroche de la portion 3b de pieds sont formés chacun par le centre d'une encoche 65 semi-circulaire autour de la direction transversale et pratiquée dans chacun des montants 64. L'encoche 65 présente une ouverture 66 dirigée vers l'arrière de la portion 3b de pieds. La portion 27 extrême supérieure de la deuxième barre 25 de chaque croisillon 20 est quant à elle munie d'un roulement 67 autour d'un centre 68, localisant les quatrièmes points 40 d'accroche de la base 2.

En basculant la portion 3b de pieds autour du troisième point 56 de rotation, chaque montant 64 muni de l'encoche 65 est amené sur le centre 68 d'un roulement 67 de la deuxième barre 25 d'un croisillon 20, de sorte que le roulement 67 pénètre dans l'encoche 65. En pratique, il pourra être nécessaire à l'opérateur de soulever légèrement, c'est-à-dire de quelques millimètres, la portion 3b de pieds pour que le roulement 67 vienne à la hauteur de l'ouverture 66 de l'encoche 65 et qu'il se loge dans l'encoche 65 correspondante. Les crochets 59 quittent alors, au moins temporairement, leur appui sur les ergots 58 du troisième point 39 d'accroche de la base, jusqu'à ce que chaque roulement 67 vienne dans l'encoche 65 correspondante. On forme ainsi le quatrième point 63 de rotation (figures 16 et 17).

Selon un deuxième mode de réalisation, la portion 3b de pieds ne comprend pas d'encoche 65, le roulement 67 sur la portion 27 extrême supérieure de la deuxième barre 25 des croisillons 20 étant simplement amenée à l'extrémité de la gouttière 28 sous la portion 3b de pieds (figure 18).

L'opérateur peut alors pivoter en un seul mouvement la portion 3a de pieds autour du deuxième point 51 de rotation et la portion 3b de pieds autour du quatrième point 63 de rotation, les deux portions 3a, 3b de sommier étant basculées l'une vers l'autre. Le premier point 45 de rotation est alors supprimé : selon le mode de réalisation préféré, la traverse 34a de la portion 3a de tête n'est plus en contact avec les supports 46 ou, selon le deuxième mode de réalisation, la traverse 34a de la portion 3a de tête n'est plus en contact avec les patins 51 des portions 5a de longeron 5 du cadre 4a avant de la base 2. De même, le troisième point 57 de rotation est supprimé : selon le mode de réalisation préféré, les crochets 59 de la portion de tête ne sont plus en appui sur les ergots 58 d'accroche du cadre 4b arrière, ou, selon le deuxième mode de réalisation, la traverse 34b de la portion 3b de pieds n'est plus en appui sur la chape 61 des roulettes 8b du cadre 4b arrière.

Le basculement se fait jusqu'à ce que les deux portions 3a, 3b de sommier 3 s'agencent de manière coplanaire, en position horizontale, c'est-à-dire sensiblement parallèlement au cadre 4 de la base 2 : les portions 33a de longeron 33 de la portion 3a de tête s'alignent avec les portions 33b de longeron 33 de la portion 3b de pieds, les régions avant de chaque portion 3a, 3b du sommier 3 étant accolées. En bloquant les deux portions 3a, 3b de sommier 3 l'une par rapport à l'autre, on obtient alors le lit 1 en position déployée, c'est-à-dire complètement assemblé, prêt pour utilisation.

Selon le mode de réalisation préféré, l'opérateur combine la rotation des portions 3a, 3b du sommier 3 avec un glissement.

A cet effet, les portions 33a de longeron 33 de la portion 3a de tête sont creuses. En outre, dans la région avant, chaque portion 33b de longeron 33 de la portion 3b de pieds est prolongée par une barre 69, 70 de prolongement, présentant une section de dimensions inférieures à celles de la section des portions 33a de longeron 33 de la portion 3a de tête. Une barre 69 de prolongement présente une longueur supérieure à l'autre barre 70.

Les gouttières 28 parallèles aux portions 33b de longerons sont fixées sous la portion 3b de pieds, dans le prolongement de l'ouverture 66 des encoches 65 des montants 64 selon le mode de réalisation préféré.

Ainsi, lorsque les deux portions 3a, 3b de sommier 3 sont basculées autour du deuxième point 51 de rotation et du quatrième point 63 de rotation, la barre 69 de prolongement de plus grande longueur de la portion 3b de pieds vient s'insérer partiellement dans une portion 33a de longeron 33 de la portion 3a de tête (figure 19).

Puis, en combinant la rotation des deux portions 3a, 3b de sommier 3 avec le glissement de la portion 3b de pieds, les roulements 67 sur la portion 27 extrême supérieure de la deuxième barre 25 des croisillons 20 glissent dans les gouttières 28 de la portion 3b de pieds, tandis que la barre 69 de prolongement de plus grande longueur continuent de glisser dans les portions 33a de longeron 33 de la portion 3a de tête, guidant l'alignement des deux portions 3a, 3b de sommier 3 (figure 20).

Les deux portions 3a, 3b de sommier 3 ne peuvent alors plus pivoter ni autour du deuxième point 51 de rotation ni autour du quatrième point 63 de rotation. En pratique, la portion 3b de pieds peut encore être glissée de sorte que les portions 33b de longeron 33 de la portion 3b de pieds aboutent celles 33a de la portion 3a de tête, la barre 70 de prolongement de plus petite longueur venant également à son tour glisser dans une portion 33a de longeron 33 de la portion 3a de tête du sommier 3 (figure 21). Des moyens de blocage assurent le maintient en position déployée du lit. Par exemple, une vis est insérée dans un perçage coaxial des portions 33a de longeron 33 de la portion 3a de tête et les barres 69, 70 de prolongement de la portion 3b de pieds, un écrou serrant la vis en position.

Les autres éléments ou accessoires du lit 1 peuvent ensuite être à leur tour montés sur le lit 1.

Bien qu'il ait été décrit le montage d'un lit 1 comprenant deux portions 3a, 3b de sommier 3 indépendantes l'une de l'autre, on pourra monter de la même manière un lit 1 comprenant un sommier 3 en une unique portion. On comprend alors que seuls le premier point 45 de rotation et le deuxième point 52 de rotation sont nécessaires, puis par basculement du sommier 3 autour du deuxième point 52 de rotation sur la portion 24 extrême supérieure de la première barre 21 des croisillons 20, le sommier 3 est amené en contact avec la portion 27 extrême supérieure de la deuxième barre 25 des croisillons 20.

Le lit 1 ainsi proposé offre une solution avantageuse aux problèmes précités.

En particulier, il permet de transporter et de stocker le lit 1 en position pliée dans laquelle l'encombrement est moindre qu'en position déployée. Le lit 1 peut ainsi plus facilement être introduit dans des lieux autres que des hôpitaux ou des établissements spécialisés, dans lesquels les dimensions des ouvertures (porte, fenêtre, ...) ne sont pas adaptés aux lits médicalisés.

Par ailleurs, l'utilisation d'une base 2 pliable permet de s'affranchir de tout support pour amener le lit 1.

En effet, pour la plupart des autres lits amenés en pièces détachées sur le lieu d'utilisation, les pièces du lit sont transportées au moyen d'un support spécifique au lit. En d'autres termes, le support est conçu sur mesure pour le lit qu'il est destiné à transporter, tout autre type de lit ne pouvant être installé sur ce support. Or, comme il a déjà été dit, chaque lit médicalisé est conçu en fonction des besoins du patient. Dès lors, les fournisseurs de lits, afin de ne pas avoir à stocker toute une gamme de supports dont la gestion serait difficile et coûteuse, fabriquent chaque support en fonction du lit à transporter et se débarrassent du support une fois utilisé.

Ici, le support du lit 1 décrit étant sa base 2, il n'y a aucun problème de conception, de gestion ou de stockage d'un support pour le transport.

En outre, le sommier 3 peut intégrer différentes fonctionnalités et présenter des formes différentes sans que la conception de la base 2 ne doive être revue, seule la condition sur les points 37, 38, 39, 40, 41, 42, 43, 44 d'accroche devant être respectée. Ainsi, la surface 36 de couchage peut varier en dimension ou encore peut s'incliner ou non. Divers accessoires peuvent ensuite être rapportés sur le lit 1 en position déployée. En particulier, le système 19 de réglage de la hauteur du sommier 3 peut être totalement dissocié de la base 2, de manière à n'entraver ni la position pliée du lit 1, ni la position déployée du lit 1.

L'espace entre le sommier 3 et le cadre 4 de la base 2 est peu encombré, si ce n'est par les croisillons 20 ou un autre système 19 de réglage de la hauteur du sommier 3, de sorte qu'il est possible d'y placé des équipements médicaux, notamment des équipements électroniques.

Le procédé de montage décrit ci-dessus du lit 1 une fois sur le lieu d'utilisation permet à un seul opérateur de monter le lit 1 facilement : les portions 3a, 3b de sommier 3 peuvent être soulevées de quelques centimètres seulement par une seule personne, tandis que les étapes suivantes ne requièrent aucunement la présence d'une deuxième personne.

En particulier, le basculement des deux portions 3a, 3b de sommier 3 se fait aisément par l'opérateur placé à côté du lit 1, entre les deux portions 3a, 3b de sommier 3. Du fait du calcul précis de la position des points 45, 52, 57, 63 de rotation, ainsi que du glissement des barres 69 de prolongement de la portion 3b de pieds dans les portions 33a de longeron 33 de la portion 3a de tête, les deux portions 3a, 3b de sommier 3 viennent sans effort s'agencer dans le prolongement l'une de l'autre.

De plus, aucun outillage particulier n'est nécessaire pour monter le lit 1, ajoutant à la facilité de montage.

## Revendications

1. Procédé de montage d'un lit (**1**), le lit (**1**) comprenant :
- une base (**2**),
- un sommier (**3**),
le procédé étant **caractérisé en ce qu'**il comprend les étapes suivantes :
- création d'un premier point (**45**) de rotation entre le sommier (**3**) et la base (**2**), le sommier (**3**) étant dans une position verticale par rapport à la base (**2**) ;
- basculement du sommier (**3**) autour du premier point (**45**) de rotation ;
- création d'un deuxième point (**52**) de rotation entre le sommier (**3**) et la base (**2**) ;
- suppression du premier point (**45**) de rotation entre le sommier (**3**) et la base (**2**) par basculement du sommier (**3**) autour du deuxième point (**52**) de rotation, le sommier (**3**) étant alors amené en position horizontale par rapport à la base (**2**).

2. Procédé de montage d'un lit (**1**), le lit (**1**) comprenant :
- une base (**2**),
- un sommier (**3**) comportant deux portions (**3a, 3b**) indépendantes,
le procédé étant **caractérisé en ce qu'**il comprend les étapes suivantes :
- création d'un premier point (**45**) de rotation entre une première portion (**3a**) du sommier (**3**) et la base (**2**), la première portion (**3a**) du sommier (**3**) étant dans une position verticale par rapport à la base (**2**) ;
- basculement de la première portion (**3a**) du sommier (**3**) autour du premier point (**45**) de rotation ;
- création d'un deuxième point (**52**) de rotation entre la première portion (**3a**) du sommier (**3**) et la base (**2**) ;
- création d'un troisième point (**57**) de rotation entre la deuxième portion (**3b**) du sommier (**3**) et la base (**2**), la deuxième portion (**3b**) du sommier (**3**) étant dans une position verticale par rapport à la base (**2**) ;
- basculement de la deuxième portion (**3b**) du sommier (**3**) autour du troisième point (**57**) de rotation ;
- création d'un quatrième point (**63**) de rotation entre la deuxième portion (**3b**) de sommier (**3**) et la base (**2**) ;
- suppression du premier point (**45**) de rotation et du troisième point (**57**) de rotation par basculement de la première portion (**3a**) du sommier (**3**) et de la deuxième portion (**3b**) du sommier (**3**) respectivement autour du deuxième point (**52**) de rotation et du quatrième point (**63**) de rotation, les deux parties (**3a, 3b**) du sommier (**3**) étant alors amenées en position horizontale par rapport à la base (**2**) ;
- fixation des portions (**3a, 3b**) du sommier (**3**) dans le prolongement l'une de l'autre.

3. Procédé de montage selon la revendication 2, dans lequel le basculement de la première portion (**3a**) de sommier (**3**) et de la deuxième portion (**3b**) de sommier (**3**) est accompagné d'un glissement de la deuxième portion (**3b**) de sommier (**3**) sur le quatrième point (**63**) de rotation.

4. Lit (**1**) pour la mise en oeuvre du procédé selon l'une des revendications 1 à 3, comprenant :
- une base (**2**) ;
- une portion (**3a**) de sommier (**3**) ;
le lit (**1**) étant **caractérisé en ce que** la base (**2**) comporte un premier point (**37**) d'accroche et un deuxième point (**38**) d'accroche, **en ce que** la portion (**3a**) de sommier (**3**) comporte également un premier point (**41**) d'accroche et un deuxième point (**42**) d'accroche, et **en ce que** la distance entre le premier point (**37**) d'accroche et le deuxième point (**38**) d'accroche de la base (**2**) est égale à la distance entre le premier (**41**) point d'accroche et le deuxième point (**42**) d'accroche de la portion de sommier (**3a**), le premier point (**45**) de rotation étant obtenu par mise en coïncidence du premier point (**37**) d'accroche de la base (**2**) avec le premier point (**41**) d'accroche de la portion (**3a**) de sommier (**3**), le deuxième point (**52**) de rotation étant obtenu par mise en coïncidence du deuxième point (**38**) d'accroche de la base (**2**) avec le deuxième point (**42**) de la portion (**3a**) de sommier (**3**).

5. Lit (**1**) selon la revendication 4 dans lequel le premier point (**37**) d'accroche de la base (**2**) est porté par des supports (**46**) fixés sur la base (**2**), le premier point (**41**) d'accroche de la portion (**3a**) de sommier (**3**) est formé sur une traverse (**34a**).

6. Lit (**1**) selon la revendication 4 ou 5 pour la mise en ceuvre du procédé selon la revendication 2 ou 3, comprenant une deuxième portion (**3b**) de sommier (**3**) et dans lequel la base (**2**) comporte un troisième point (**39**) d'accroche et un quatrième point (**40**) d'accroche, et la deuxième portion (**3b**) de sommier (**3**) comporte également un troisième point (**43**) d'accroche et un quatrième point (**44**) d'accroche, la distance entre le troisième point (**39**) d'accroche et le quatrième point (**40**) d'accroche de la base (**2**) étant égale à la distance entre le troisième point (**43**) d'accroche et le quatrième point (**44**) d'accroche de la deuxième portion (**3b**) de sommier (**3**), le troisième point (**57**) de rotation étant obtenu par mise en coïncidence du troisième point (**39**) d'accroche de la base (**2**) avec le troisième point (**43**) d'accroche de la deuxième portion (**3b**) de sommier (**3**), le quatrième point (**63**) de rotation étant obtenu par mise en coïncidence du quatrième point (**40**) d'accroche de la base (**2**) avec le quatrième point (**44**) d'accroche de la deuxième portion (**3b**) de sommier (**3**).

7. Lit (**1**) selon la revendication 6 dans lequel le troisième point (**39**) d'accroche de la base (**2**) est formé par des ergots (**58**) en saillie sur la base (**2**) et dans lequel le troisième point d'accroche (**43**) de la deuxième portion (**3b**) de sommier (**3**) est formé par des crochets (**59**).

8. Lit (**1**) selon la revendication 6 ou 7, dans lequel la base (**2**) comprend un cadre (**4**) et un système (**19**) de réglage de la hauteur des portions de sommier (**3**) par rapport au cadre (**2**) à croisillon (**20**), le premier point (**37**) d'accroche et le troisième point (**39**) d'accroche de la base (**2**) étant portés par le cadre (**4**), une première barre (**21**) du croisillon (**20**) portant le deuxième point (**38**) d'accroche de la base (**2**) et une deuxième barre (**25**) du croisillon (**20**) portant le quatrième point (**40**) d'accroche de la base (**2**).

9. Lit (**1**) selon la revendication 8, dans lequel le système (**19**) de réglage de la hauteur comprend deux croisillons (**20**), la première barre (**21**) de chaque croisillon (**20**) portant un deuxième point (**38**) d'accroche et la deuxième barre (**25**) de chaque croisillon (**20**) portant un quatrième point (**40**) d'accroche de la base (**2**).

10. Lit (**1**) selon l'une des revendications 4 à 9, dans lequel la base (**2**) comprend un cadre (**4a**) avant et un cadre (**4b**) arrière, articulés l'un par rapport, la base (**2**) pouvant prendre deux positions :
- une position pliée, dans laquelle le cadre (**4a**) avant et le cadre (**4b**) arrière forment un angle sensiblement droit ;
- une position déployée, dans laquelle le cadre (**4a**) avant est dans un même plan que le cadre (**4b**) arrière.

## Patentansprüche

1. Montageverfahren eines Betts (1), wobei das Bett (1) Folgendes enthält:
- einen Unterbau (2),
- einen Bettrahmen (3),
wobei das Verfahren **dadurch gekennzeichnet ist, dass** es die folgenden Schritte enthält:
- Erzeugung eines ersten Drehpunkts (45) zwischen dem Bettrahmen (3) und dem Unterbau (2), wobei der Bettrahmen (3) bezüglich des Unterbaus (2) in einer senkrechten Stellung ist;
- Kippen des Bettrahmens (3) um den ersten Drehpunkt (45);
- Erzeugung eines zweiten Drehpunkts (52) zwischen dem Bettrahmen (3) und dem Unterbau (2);
- Beseitigung des ersten Drehpunkts (45) zwischen dem Bettrahmen (3) und dem Unterbau (2) durch Kippen des Bettrahmens (3) um den zweiten Drehpunkt (52), wobei der Bettrahmen (3) dann bezüglich des Unterbaus (2) in die waagrechte Stellung gebracht wird.

2. Montageverfahren eines Betts (1), wobei das Bett (1) Folgendes enthält:
- einen Unterbau (2),
- einen Bettrahmen (3), der zwei unabhängige Teile (3a, 3b) aufweist,
wobei das Verfahren **dadurch gekennzeichnet ist, dass** es die folgenden Schritte enthält:
- Erzeugung eines ersten Drehpunkts (45) zwischen einem ersten Teil (3a) des Bettrahmens (3) und dem Unterbau (2), wobei der erste Teil (3a) des Bettrahmens (3) sich bezüglich des Unterbaus (2) in einer senkrechten Stellung befindet;
- Kippen des ersten Teils (3a) des Bettrahmens (3) um den ersten Drehpunkt (45);
- Erzeugung eines zweiten Drehpunkts (52) zwischen dem ersten Teil (3a) des Bettrahmens (3) und dem Unterbau (2);
- Erzeugung eines dritten Drehpunkts (57) zwischen dem zweiten Teil (3b) des Bettrahmens (3) und dem Unterbau (2), wobei der zweite Teil (3b) des Bettrahmens (3) sich bezüglich des Unterbaus (2) in einer senkrechten Stellung befindet;
- Kippen des zweiten Teils (3b) des Bettrahmens (3) um den dritten Drehpunkt (57);
- Erzeugung eines vierten Drehpunkts (63) zwischen dem zweiten Teil (3b) des Bettrahmens (3) und dem Unterbau (2);
- Beseitigen des ersten Drehpunkts (45) und des dritten Drehpunkts (57) durch Kippen des ersten Teils (3a) des Bettrahmens (3) und des zweiten Teils (3b) des Bettrahmens (3) um den zweiten Drehpunkt (52) bzw. den vierten Drehpunkt (63), wobei die zwei Bereiche (3a, 3b) des Bettrahmens (3) dann bezüglich des Unterbaus (2) in waagrechte Stellung gebracht werden;
- Befestigung der Teile (3a, 3b) des Bettrahmens (3) in der gegenseitigen Verlängerung.

3. Montageverfahren nach Anspruch 2, wobei das Kippen des ersten Teils (3a) des Bettrahmens (3) und des zweiten Teils (3b) des Bettrahmens (3) von einem Gleiten des zweiten Teils (3b) des Bettrahmens (3) auf dem vierten Drehpunkt (63) begleitet wird.

4. Bett (1) zur Durchführung des Verfahrens nach einem der Ansprüche 1 bis 3, das Folgendes enthält:
- einen Unterbau (2);
- einen Teil (3a) des Bettrahmens (3);
wobei das Bett (1) **dadurch gekennzeichnet ist, dass** der Unterbau (2) einen ersten Verankerungspunkt (37) und einen zweiten Verankerungspunkt (38) aufweist, dass der Teil (3a) des Bettrahmens (3) ebenfalls einen ersten Verankerungspunkt (41) und einen zweiten Verankerungspunkt (42) aufweist, und dass der Abstand zwischen dem ersten Verankerungspunkt (37) und dem zweiten Verankerungspunkt (38) des Unterbaus (2) gleich dem Abstand zwischen dem ersten Verankerungspunkt (41) und dem zweiten Verankerungspunkt (42) des Bettrahmenteils (3a) ist, wobei der erste Drehpunkt (45) dadurch erhalten wird, dass der erste Verankerungspunkt (37) des Unterbaus (2) mit dem ersten Verankerungspunkt (41) des Teils (3a) des Bettrahmens (3) in Koinzidenz gebracht wird, wobei der zweite Drehpunkt (52) dadurch erhalten wird, dass der zweite Verankerungspunkt (38) des Unterbaus (2) mit dem zweiten Punkt (42) des Teils (3a) des Bettrahmens (3) in Koinzidenz gebracht wird.

5. Bett (1) nach Anspruch 4, wobei der erste Verankerungspunkt (37) des Unterbaus (2) von am Unterbau (2) befestigten Trägern (46) getragen wird, wobei der erste Verankerungspunkt (41) des Teils (3a) des Bettrahmens (3) auf einem Querträger (34a) geformt ist.

6. Bett (1) nach Anspruch 4 oder 5 zur Durchführung des Verfahrens nach Anspruch 2 oder 3, das einen zweiten Teil (3b) des Bettrahmens (3) enthält, und wobei der Unterbau (2) einen dritten Verankerungspunkt (39) und einen vierten Verankerungspunkt (40) aufweist, und der zweite Teil (3b) des Bettrahmens (3) ebenfalls einen dritten Verankerungspunkt (43) und einen vierten Verankerungspunkt (44) aufweist, wobei der Abstand zwischen dem dritten Verankerungspunkt (39) und dem vierten Verankerungspunkt (40) des Unterbaus (2) gleich dem Abstand zwischen dem dritten Verankerungspunkt (43) und dem vierten Verankerungspunkt (44) des zweiten Teils (3b) des Bettrahmens (3) ist, wobei der dritte Drehpunkt (57) dadurch erhalten wird, dass der dritte Verankerungspunkt (39) des Unterbaus (2) mit dem dritten Verankerungspunkt (43) des zweiten Teils (3b) des Bettrahmens (3) in Koinzidenz gebracht wird, wobei der vierte Drehpunkt (63) dadurch erhalten wird, dass der vierte Verankerungspunkt (40) des Unterbaus (2) mit dem vierten Verankerungspunkt (44) des zweiten Teils (3b) des Bettrahmens (3) in Koinzidenz gebracht wird.

7. Bett (1) nach Anspruch 6, wobei der dritte Verankerungspunkt (39) des Unterbaus (2) von am Unterbau (2) vorstehenden Zapfen (58) geformt wird, und wobei der dritte Verankerungspunkt (43) des zweiten Teils (3b) des Bettrahmens (3) von Haken (59) geformt wird.

8. Bett (1) nach Anspruch 6 oder 7, wobei der Unterbau (2) einen Rahmen (4) und ein System (19) zur Einstellung der Höhe der Teile des Bettrahmens (3) bezüglich des Rahmens (2) mit Kreuzverstrebung (20) enthält, wobei der erste Verankerungspunkt (37) und der dritte Verankerungspunkt (39) des Unterbaus (2) vom Rahmen (4) getragen werden, wobei eine erste Stange (21) der Kreuzverstrebung (20) den zweiten Verankerungspunkt (38) des Unterbaus (2) trägt und eine zweite Stange (25) der Kreuzverstrebung (20) den vierten Verankerungspunkt (40) des Unterbaus (2) trägt.

9. Bett (1) nach Anspruch 8, wobei das System (19) zur Höheneinstellung zwei Kreuzverstrebungen (20) enthält, wobei die erste Stange (21) jeder Kreuzverstrebung (20) einen zweiten Verankerungspunkt (38) und die zweite Stange (25) jeder Kreuzverstrebung (20) einen vierten Verankerungspunkt (40) des Unterbaus (2) trägt.

10. Bett (1) nach einem der Ansprüche 4 bis 9, wobei der Unterbau (2) einen vorderen Rahmen (4a) und einen hinteren Rahmen (4b) enthält, die aneinander angelenkt sind, wobei der Unterbau (2) zwei Stellungen einnehmen kann:
- eine zusammengeklappte Stellung, in der der vordere Rahmen (4a) und der hintere Rahmen (4b) einen im Wesentlichen rechten Winkel bilden;
- eine aufgeklappte Stellung, in der der vordere Rahmen (4a) sich in der gleichen Ebene befindet wie der hintere Rahmen (4b).

## Claims

1. Method for assembling a bed (1), the bed (1) comprising:
- a base (2),
- a spring mattress (3),
the method being **characterized in that** it comprises the following steps:
- creation of a first point (45) of rotation between the spring mattress (3) and the base (2), the spring mattress (3) being in a vertical position relative to the base (2);
- pivoting of the spring mattress (3) about the first point (45) of rotation;
- creation of a second point (52) of rotation between the spring mattress (3) and the base (2);
- elimination of the first point (45) of rotation between the spring mattress (3) and the base (2) by pivoting of the spring mattress (3) about the second point (52) of rotation, the spring mattress (3) then being brought into a horizontal position relative to the base (2).

2. Method for assembling a bed (1), the bed (1) comprising:
- a base (2),
- a spring mattress (3) comprising two independent portions (3a, 3b),
the method being **characterized in that** it comprises the following steps:
- creation of a first point (45) of rotation between a first portion (3a) of the spring mattress (3) and the base (2), the first portion (3a) of the spring mattress (3) being in a vertical position relative to the base (2) ;
- pivoting of the first portion (3a) of the spring mattress (3) about the first point (45) of rotation;
- creation of a second point (52) of rotation between the first portion (3a) of the spring mattress (3) and the base (2);
- creation of a third point (57) of rotation between the second portion (3b) of the spring mattress (3) and the base (2), the second portion (3b) of the spring mattress (3) being in a vertical position relative to the base (2);
- pivoting of the second portion (3b) of the spring mattress (3) about the third point (57) of rotation;
- creation of a fourth point (63) of rotation between the second portion (3b) of the spring mattress (3) and the base (2);
- elimination of the first point (45) of rotation and of the third point (57) of rotation by pivoting of the first portion (3a) of the spring mattress (3) and of the second portion (3b) of the spring mattress (3) respectively about the second point (52) of rotation and the fourth point (63) of rotation, the two parts (3a, 3b) of the spring mattress (3) then being brought into a horizontal position relative to the base (2);
- fastening of the portions (3a, 3b) of the spring mattress (3) in the extension of one another.

3. Assembling method according to Claim 2, in which the pivoting of the first portion (3a) of spring mattress (3) and of the second portion (3b) of spring mattress (3) is accompanied by a sliding of the second portion (3b) of the spring mattress (3) over the fourth point (63) of rotation.

4. Bed (1) for implementing the method according to one of Claims 1 to 3, comprising:
- a base (2);
- a portion (3a) of spring mattress (3);
the bed (1) being **characterized in that** the base (2) comprises a first point (37) of attachment and a second point (38) of attachment, **in that** the portion (3a) of spring mattress (3) also comprises a first point (41) of attachment and a second point (42) of attachment, and **in that** the distance between the first point (37) of attachment and the second point (38) of attachment of the base (2) is equal to the distance between the first point (41) of attachment and the second point (42) of attachment of the portion of spring mattress (3a), the first point (45) of rotation being obtained by bringing together the first point (37) of attachment of the base (2) with the first point (41) of attachment of the portion (3a) of spring mattress (3), the second point (52) of rotation being obtained by bringing together the second point (38) of attachment of the base (2) with the second point (42) of the portion (3a) of spring mattress (3).

5. Bed (1) according to Claim 4, in which the first point (37) of attachment of the base (2) is borne by supports (46) fastened to the base (2), the first point (41) of attachment of the portion (3a) of spring mattress (3) is formed on a cross member (34a).

6. Bed (1) according to Claim 4 or 5 for implementing the method according to Claim 2 or 3, comprising a second portion (3b) of spring mattress (3) and in which the base (2) comprises a third point (39) of attachment and a fourth point (40) of attachment, and the second portion (3b) of spring mattress (3) also comprises a third point (43) of attachment and a fourth point (44) of attachment, the distance between the third point (39) of attachment and the fourth point (40) of attachment of the base (2) being equal to the distance between the third point (43) of attachment and the fourth point (44) of attachment of the second portion (3b) of spring mattress (3), the third point (57) of rotation being obtained by bringing together the third point (39) of attachment of the base (2) with the third point (43) of attachment of the second portion (3b) of spring mattress (3), the fourth point (63) of rotation being obtained by bringing together the fourth point (40) of attachment of the base (2) with the fourth point (44) of attachment of the second portion (3b) of spring mattress (3).

7. Bed (1) according to Claim 6, in which the third point (39) of attachment of the base (2) is formed by snugs (58) protruding on the base (2) and in which the third point of attachment (43) of the second portion (3b) of spring mattress (3) is formed by hooks (59).

8. Bed (1) according to Claim 6 or 7, in which the base (2) comprises a frame (4) and a system (19) for adjusting the height of the portions of spring mattress (3) relative to the frame (2) with cross-brace (20), the first point (37) of attachment and the third point (39) of attachment of the base (2) being borne by the frame (4), a first bar (21) of the cross-brace (20) bearing the second point (38) of attachment of the base (2) and a second bar (25) of the cross-brace (20) bearing the fourth point (40) of attachment of the base (2).

9. Bed (1) according to Claim 8, in which the height-adjustment system (19) comprises two cross-braces (20), the first bar (21) of each cross-brace (20) bearing a second point (38) of attachment and the second bar (25) of each cross-brace (20) bearing a fourth point (40) of attachment of the base (2).

10. Bed (1) according to one of Claims 4 to 9, in which the base (2) comprises a front frame (4a) and a rear frame (4b), articulated relative to one another, the base (2) being able to assume two positions:
- a folded-up position, in which the front frame (4a) and the rear frame (4b) form substantially a right angle;
- an unfolded position, in which the front frame (4a) is in the same plane as the rear frame (4b).
